# EUROPÄISCHE PATENTSCHRIFT

(11) **EP 0 116 837 B1**
(45) Veröffentlichungstag und Bekanntmachung des Hinweises auf die Patenterteilung: **07.01.1987**
(21) Anmeldenummer: 84100246.2
(22) Anmeldetag: 11.01.1984
(51) Int. Cl.: H01H 33/66

(54) **Kontaktanordnung für Vakuumschalter**
Contact arrangement for vacuum switch
Disposition de contact pour interrupteur sous vide

(30) Priorität: 24.01.1983 DE 3302201
(43) Veröffentlichungstag der Anmeldung: 29.08.1984
(73) Patentinhaber: SIEMENS AKTIENGESELLSCHAFT, 80333 München (DE)
(72) Erfinder: Hässler, Heinrich, Dr., D-8501 Wendelstein (DE); Kuhl, Wilfried, D-8501 Wendelstein (DE)

## Beschreibung

Die Erfindung bezieht sich auf eine Kontaktanordnung für Vakuumschalter mit in ihrer Achsrichtung relativ zueinander beweglichen Kontakten, von denen der erste als Topfkontakt gestaltet ist, dessen Seitenwand, deren innere Höhe grösser ist als der Kontakthub der Kontakte, den zweiten Kontakt unter Bildung eines Ringspaltes teilweise umgibt.

Beim Öffnen der Kontakte unter Strombelastung wird nach der galvanischen Trennung der Kontakte ein Lichtbogen gezündet, der zunächst an der letzten metallischen Berührungsstelle entsteht und sich dann im Spalt zwischen den Kontakten ausbreitet. Der zum Stromtransport notwendige Metalldampf wird in einer Vielzahl von Kathodenflecken erzeugt, die auf der negativen Elektrode entstehen. Um einen Niederschlag der Erosionsprodukte, nämlich Metalldampf und Metallpartikel, am Isolationskörper des Schaltergehäuses zu verhindern, ist die Löschkammer von grösseren Vakuumschaltern im allgemeinen mit wenigstens einem sogenannten Dampfschirm versehen, der jedoch den Schalter verteuert und die Löschkammer entsprechend vergrössert.

Bis zu Strömen von etwa 10 kA erhält man einen diffusen Metalldampflichtbogen, dessen Brennspannung wegen der niedrigen Feldstärke im Plasma nur etwa 20 bis 50 V beträgt. Die Lichtbogenbelastung derartiger Kontakte, zwischen denen ein diffuser Lichtbogen brennt, ist daher beim Löschvorgang verhältnismässig gering. Die Schaltaufgaben der Schaltröhren für verhältnismässig geringe Schaltleistung lassen sich deshalb durch Scheibenkontakte mitflacher oder geringfügig gewölbter Kontaktauflagefläche erfüllen. Da Metallpartikel und bei engem Kontaktspalt auch der Metalldampf vorwiegend radial zur Kontaktauflagefläche emittiert werden, erreichen die Erosionsprodukte auf dem kürzesten Wege das Gehäuse der Löschkammer. Diese Erosionsprodukte lagern sich zum Teil in einer verhältnismässig schmalen, ringförmigen Wandzone ab, die den Spalt zwischen den geöffneten Kontakten konzentrisch umgibt. Die thermische Belastung dieser Zone ist somit entsprechend hoch. Bei steigender Dicke der Ablagerungsschicht besteht die Gefahr, dass sich Teile der Schicht infolge thermischer Spannungen ablösen und den Vakuumschalter unbrauchbar machen. Ein weiterer Teil des aus dem Kontaktspalt austretenden Metalldampfes wird mindestens einmal an der Gehäusewand reflektiert und kann damit auch Schalterteile erreichen, die nicht am direkten Wege des Metalldampfes liegen.

Der Erfindung liegt deshalb die Aufgabe zugrunde, bei einem Vakuumschalter für hohe Schaltzahlen und verhältnismässig geringe Schaltleistung eine un--günstige Wirkung der Erosionsprodukte auf die Schaltereigenschaften zu verhindern. Zugleich soll das Abbrandverhalten des Schalters verbessert werden und ausserdem soll der Schalter einen einfachen Aufbau und eine geringe Grösse haben.

Es ist bereits bekannt, bei Vakuumschaltern mit sogenannten Axialfeldkontakten einen der beiden koaxial zueinander angeordneten Kontakte als Topfkontakt zu gestalten, dessen zum Rand sich konisch erweiternde Innenseite seiner Seitenwand über den anderen Kontakt, dessen Aussenseite sich ebenfalls konisch erweitert, übergreift. Der Öffnungswinkel des Topfkontaktes ist kleiner gewählt als der Öffnungswinkel des anderen Kontaktes, so dass sich bei geschlossenen Kontakten eine ringförmige Kontaktauflagefläche zwischen den konischen Oberflächenteilen ergibt und dort beim Öffnen der Kontakte ein Lichtbogen gezogen wird. Durch diese Gestaltung soll der Lichtbogen aufgrund magnetischer Kraftwirkung zwischen den konischen Oberflächen in einer radialen Ebene rotieren (DE-A-2 925 189).

Demgegenüber werden in einer Kontaktanordnung der eingangs genannten Art mit sogenannten Flachkontakten die Kontaktauflageflächen in einem ebenen zentralen Bereich am Boden des Topfkontaktes und an der freien Stirnseite des anderen Kontaktes gebildet.

Eine derartige bekannte Kontaktanordnung für Vakuumschalter enthält Topfkontakte, bei denen die Seitenwand des ersten Kontaktes, dessen Boden als Kontaktauflagefläche dient, den zweiten Kontakt, dessen Strirnfläche die Kontaktauflagefläche bildet, wenigstens teilweise umschliesst. Durch magnetische Kräfte soll der Lichtbogen radial nach aussen zwischen die konzentrischen Seitenwände der Kontakte getrieben werden, deren einander zugewandte Oberflächen als Abbrandbereiche dienen (DE-A-2 546 376). Bei diesen bekannten Vakuumschaltern können sich somit die Erosionsprodukte des Lichtbogens nahezu ungehindert in das Gehäuse des Schalters ausbreiten.

Die oben genannte Aufgabe ist erfindungsgemäss bei einer Kontaktanordnung der eingangs genannten Art durch die Merkmale des kennzeichnenden Teiles des Patentanspruches gelöst. In der dort angegebenen Gestaltung dek Kontaktanordnung wird durch die Seitenwand des Topfkontaktes, der als Metalldampfleitring wirkt, der überwiegende Teil des Metalldampfes der freien Onerfläche der Kondensationsplatte zugeleitet, wo er kondensieren kann.

In einer vorzugsweisen Ausführungsform der Kontaktanordnung kann die Kondensationsplatte mit einer Rillenstruktur versehen sein. In einer anderen Ausführungsform kann die dem zweiten Kontakt zugewandte Stirnfläche so gestaltet sein, dass sie mit dem zugewandten Teil der freien Oberfläche des ersten Kontaktes und der Kondensationsplatte einen düsenprofilartigen Ringspalt bildet. Der Dampfaustrittswinkel kann in beiden Fällen so gewählt werden, dass selbst bei einmaliger Reflexion einer gewissen Zahl von Metallatomen an der Kondensationsplatte vom Metalldampf keine Isolationsteile erreicht werden.

Zur weiteren Erläuterung wird auf die Zeichnung Bezug genommen, in der Ausführungsbeispiele der erfindungsgemässen Kontaktanordnung schematisch veranschaulicht sind. Es zeigen jeweils als Schnittbild
Fig. 1 einen Teil eines Vakuumschalters mit einer Kontaktanordnung nach der Erfindung und
Figur 2 eine besondere Gestaltungsform der Kontakte.

In Figur 1 ist ein Topfkontakt mit 2 bezeichnet, dessen Seitenwand 4 einen Metalldampfleitring bildet und bei dem die freie Stirnfläche des Bodens 6 als Kontaktauflagefläche dient. Der Topfkontakt 2 ist mit Hilfe einer Stromzuführung 8 relativ beweglich zu einem weiteren Kontakt 12, der als scheibenförmiger Flachkontakt gestaltet ist und dessen freie Stirnfläche die Kontaktauflagefläche bildet. Zwischen diesem Kontakt 12 und einem vorzugsweise metallischen Teil eines Gehäuses 14 ist eine scheibenförmige Kondensationsplatte 16 vorgesehen, die aus einem gut wärmeleitenden Material, vorzugsweise Kupfer oder auch einer Chrom-Kupfer-Legierung, besteht und deren Durchmesser D wesentlich grösser ist als der innere Durchmesser d des Topfkontaktes 2. Eine Stromzuführung 18 für den Kontakt 12 ist an der Kondensationsplatte 16 befestigt. Sie kann jedoch auch mit dem Gehäuse 14 der Vakuumkammer verbunden sein.

Eine besonders vorteilhafte Ausführungsform der Kontaktanordnung erhält man dadurch, dass die Kondensationsplatte 16 an ihrer über den Kontakt 12 hinausragenden freien Oberfläche mit Rillen 22 versehen ist, deren Breite b kleiner als ihr Abstand a und auch kleiner als ihre Tiefe t gewählt werden kann. Diese Rillen 22 vergrössern die Kondensationsfläche. Sie vermindern ausserdem den Teil des in die Löschkammer reflektierten Materials, weil das innerhalb einer Rille reflektierte Material auf der gegenüberliegenden Rillenwand auftrifft. Die Rillenstruktur ist vorzugsweise so gestaltet, dass das Verhältnis von Rillenbreite b zum Rillenabstand a etwa 0,2 bis 0,8 beträgt.

Eine besonders günstige Wirkung auf die Metalldampfströmung beim Löschvorgang erhält man, wenn die Höhe der Seitenwand 4 im Inneren des Topfkontaktes 2 wenigstens das 1,5fache des Kontakthubs h beträgt. Diese Höhe s der Seitenwand 4 wird jedoch im allgemeinen den zweifachen Kontakthub nicht wesentlich überschreiten, damit die Strömung des Metalldampfes nicht zu stark behindert wird. Durch die umlenkende Wirkung der Seitenwand 4 als Metalldampfleitring werden die beim Löschvorgang entstehenden Plasmastrahlen und Metalldämpfe der Kondensationsplatte 16 zugeführt und können somit in Kontaktnähe kondensieren. Der Durchmesser D der Kondensationsplatte 16 wird vorzugsweise so gewählt werden, dass in der durch eine strichpunktierte Linie 23 angedeuteten Richtung abgestrahlter Metalldampf noch auf die freie Oberfläche der Kondensationsplatte 16 auftritt. Diese Richtung ergibt sich aus der Verbindungslinie zwischen dem äusseren Rand des Kontaktes 12 und dem inneren Rand der Seitenwand 4 des Topfkontaktes 2. Ein zusätzlicher Dampfschirm zum Schutze eines in der Figur nicht dargestellten Isolators des Gehäuses 14 ist somit nicht erforderlich.

In einer besonderen, in Fig. 2 gezeigten Ausführungsform der Kontaktanordnung, enthält diese einen flachen Topfkontakt 3, dessen innere Oberfläche am Übergang zwischen der zentralen und nicht näher bezeichneten Kontaktauflagefläche und dem Rand der Seitenwand 5 abgerundet ist. Die Schmalfläche des flachen Kontaktes 13 ist derart geneigt, dass zwischen der Seitenwand 5 des Topfkontaktes 3 und dem flachen Kontakt 13 ein Ringspalt 24 mit einem abströmgünstigen Düsenprofil entsteht. In dieser Ausführungsform der Kontaktanordnung ist die Behinderung der Metalldampfströmung durch den Metalldampfleitring des Topfkontaktes 3 entsprechend gering.

## Patentansprüche

1. Kontaktanordnung für Vakuumschalter mit in ihrer Achsrichtung relativ zueinander beweglichen Kontakten, von denen der erste als Topfkontakt (2, 3) gestaltet ist, dessen Seitenwand (4, 5), deren innere Höhe (s) grösser ist als der Kontakthub (h) der Kontakte, den zweiten Kontakt (12, 13) unter Bildung eines Ringspaltes (24) teilweise umgibt, dadurch gekennzeichnet, dass zwischen dem zweiten Kontakt (12, 13) und dessen Stromzuführung (18) eine Kondensationsplatte (16) angeordnet ist, deren Durchmesser (D) um so viel grösser ist als der am Rand des Topfkontaktes (23) gemessene Innendurchmesser (d) dieses Kontaktes (2, 3), dass die bei Schaltvorgängen aus dem Ringspalt (24) austretenden Metallpartikel bzw. Metalldämpfe zum überwiegenden Teil auf diese Kondensationsplatte (16) auftreffen.

2. Kontaktanordnung nach Anspruch 1, dadurch gekennzeichnet, dass die Kondensationsplatte (16) mit dem Gehäuse (14) der Vakuumkammer verbunden ist.

3. Kontaktanordnung nach Anspruch 1 oder 2, dadurch gekennzeichnet, dass die dem Topfkontakt (2) zugewandte, freie Oberfläche der Kondensationsplatte (16) mit Rillen (22) versehen ist (Fig. 1).

4. Kontaktanordnung nach Anspruch 3, dadurch gekennzeichnet, dass die Breite (b) der Rillen (22) kleiner ist als ihre Tiefe (t).

5. Kontaktanordnung nach Anspruch 3, dadurch gekennzeichnet, dass die Breite (b) der Rillen (23) kleiner ist als ihr gegenseitiger Abstand (a).

6. Kontaktanordnung nach Anspruch 1 oder 2, dadurch gekennzeichnet, dass die dem zweiten Kontakt (13) zugewandte Oberfläche der Seitenwand (5) des Topfkontaktes (3) und die Schmalseite des ersten Kontaktes (13) jeweils derart konisch verlaufen, dass der entstehende Ringspalt (24) ein Düsenprofil hat (Fig. 2).

7. Kontaktanordnung nach einem der Ansprüche 1 bis 6, dadurch gekennzeichnet, dass die Höhe (s) der Seitenwand (4, 5) im Inneren des Topfkontaktes (2, 3) wenigstens das 1,5fache des Kontakthubs (h) der Kontaktanordnung beträgt.

## Claims

1. A contact arrangement for a vacuum switch comprising contacts which can be moved relative to one another in their axial direction and the first of which is designed as a cup-contact (2, 3), whose lateral wall (4, 5), whose internal height (s) is greater than the contact lift (h) of the contacts, partially surrounds the second contact (12, 13) by forming an annular gap (24), characterised in that a condensation plate (16) is arranged between the second contact (12, 13) and its current supply rod (18), the diameter (D) of which condensation prate is greater than the inner diameter (d) of said cup-contact (2, 3), which is measured at the edge of the cup-contact (2, 3), to such an extent that the metal particles or metal vapours which emerge from the annular gap during switching processes, predominantly impinge upon said condensation plate (16).

2. A contact arrangement as claimed in claim 1, characterised in that the condensation plate (16) is connected to the housing (14) of the vacuum chamber.

3. A contact arrangement as claimed in claim 1 or 2, characterised in that the exposed surface of the condensation plate (16), which faces the cup contact (2), is provided with grooves (22) (Fig. 1).

4. A contact arrangement as claimed in claim 3, characterised in that the width (b) of the grooves (22) is smaller than their depth (t).

5. A contact arrangement as claimed in claim 3, characterised in that the width (b) of the grooves (23) is smaller than their mutual spacing (a).

6. A contact arrangement as claimed in claim 1 or 2, characterised in that the surface of the lateral wall (5) of the cup-contact (3) which faces the second contact (13), and the narrow side of the first contact (13), respectively extend in a conical manner to be such that the annular gap (24) formed therebetween has a nozzle profile (Fig. 2).

7. A contact arrangement as claimed in one of claims 1 to 6, characterised in that the height (s) of the lateral wall (4, 5) inside the cup contact (2, 3) is at least 1.5 times the contact lift (h) of the contact arrangement.

## Revendications

1. Dispositif de contact pour des interrupteurs sous vide avec des contacts mobiles entre eux dans leur direction axiale, contacts parmi lesquels le premier est réalisé sous la forme d'un contact en pot (2, 3) dont la paroi latérale (4, 5) qui a une hauteur intérieure (s) qui est supérieure à la course (h) des contacts, entoure partiellement le second contact (12, 13) avec formation d'une fente annulaire (24), caractérisé par le fait qu'entre le second (12, 13) et son amenée de courant (18) est disposée une plaque de condensation (16) dont le diamètre (D) est supérieur au diamètre intérieur (d) de ce contact (2, 3), mesuré au bord du contact en pot (23), d'une quantité telle que les particules métalliques ou les vapeurs métalliques qui sortent de la fente annulaire (24) frappent, pour une partie prépondérante, ladite plaque de condensation.

2. Dispositif de contact selon la revendication 1, caractérisé par le fait que la plaque de condensation (16) est reliée au boîtier (14) de la chambre sous vide.

3. Dispositif de contact selon la revendication 1 ou 2, caractérisé par le fait que la surface libre de la plaque de condensation (16), qui est tournée du côté du contact en pot (2), est pourvue de sillions (22) (figure 1).

4. Dispositif de contact selon la revendication 3, charactérisé par le fait que la largeur (b) des sillons (22) est inférieure à leur profondeur (t).

5. Dispositif de contact selon la revendication 3, caractérisé par le fait que la largeur (b) des sillons (23) est inférieure à leur distance mutuelle (a).

6. Dispositif de contact selon la revendication 1 ou 2, caractérisé par le fait que la surface de la paroi latérale (5) du contact en pot (3), qui est tournée du côté du second contact (13), et le côté étroit du premier contact (13) ont respectivement une allure conique qui est telle que la fente annulaire (24) qui est ainsi formée, présente un profil en tuyère (figure 2).

7. Dispositif de contact selon l'une des revendications 1 à 6, caractérisé par le fait que la hauteur (s) de la paroi latérale (4, 5) est égale, à l'intérieur du contact en pot (2, 3), à au moins 1,5 fois la course de contact (h) du dispositif de contact.
